# EUROPÄISCHE PATENTANMELDUNG

(11) **EP 3 699 933 A1**
(43) Veröffentlichungstag der Anmeldung: **26.08.2020**
(21) Anmeldenummer: 19158653.6
(22) Anmeldetag: 21.02.2019
(51) Int. Cl.: H01B 7/42, H01R 4/02, H01R 43/02

(54) **ENERGIEVERSORGUNGSLEITUNG FÜR FAHRZEUGE**

(71) Anmelder: Gebauer & Griller Kabelwerke Gesellschaft m.b.H., 1190 Wien (AT)
(72) Erfinder: Böhm, Richard, 1160 Wien (AT)
(74) Vertreter: KLIMENT & HENHAPEL

(57) **Zusammenfassung**

Energieversorgungsleitung (1) für Fahrzeuge, insbesondere für Fahrzeuge mit Elektroantrieb,
die Energieversorgungsleitung (1) umfassend mindestens einen eindrähtigen elektrischen Leiter (2) und eine erste elektrische Isolierschicht (3), die den elektrischen Leiter (2) umgibt, wobei der elektrische Leiter (2) einen Querschnitt mit einer Breite (4) und einer Höhe (5) aufweist und wobei die Energieversorgungsleitung (1) formstabil ist. Erfindungsgemäß ist vorgesehen, dass der elektrische Leiter (2) im Querschnitt zumindest eine fluiddicht umschlossene Durchflussöffnung (6) aufweist, durch welche ein Kühlfluid (11) zur Kühlung des elektrischen Leiters (2) führbar ist

## Beschreibung

### GEBIET DER ERFINDUNG

Die vorliegende Erfindung betrifft eine Energieversorgungsleitung für Fahrzeuge, insbesondere für Fahrzeuge mit Elektroantrieb, die Energieversorgungsleitung umfassend mindestens einen eindrähtigen elektrischen Leiter und eine erste elektrische Isolierschicht, die den elektrischen Leiter umgibt, wobei der elektrische Leiter einen Querschnitt mit einer Breite und einer Höhe aufweist und wobei die Energieversorgungsleitung formstabil ist.

### STAND DER TECHNIK

In der modernen Fahrzeugtechnik werden immer höhere Anforderungen an elektrische Energieversorgungsleitungen gestellt, was die Leistungsaufnahme anbelangt. Zum einen liegt das an der zunehmenden Zahl elektrischer Verbraucher in Fahrzeugen, auch wenn diese Fahrzeuge mit Verbrennungsmotoren angetrieben werden. Zum anderen ergibt sich bei Fahrzeugen, die einen Elektroantrieb - als zusätzlichen oder als alleinigen Antrieb - aufweisen, die Notwendigkeit, hohe Ströme zu transportieren, sei es zur Zuleitung des Stroms zum Elektroantrieb oder zur Aufladung mindestens einer Batterie, die insbesondere bei der Fahrt zur Stromversorgung des Elektroantriebs dient. Da Energieversorgungsleitungen schon aus ökonomischen und technischen Gründen nicht beliebig groß dimensioniert werden können, stellen sich aufgrund der immer höheren elektrischen Leistungen immer höhere Temperaturen ein, deren Management zunehmend kritischer wird.

### AUFGABE DER ERFINDUNG

Es ist daher Aufgabe der vorliegenden Erfindung, eine Energieversorgungsleitung zur Verfügung zu stellen, die die oben geschilderten Nachteile vermeidet und insbesondere hohe Leistungsaufnahmen bei unkritischen Temperaturen erlaubt.

### DARSTELLUNG DER ERFINDUNG

Zur Lösung der genannten Aufgabe ist es bei einer Energieversorgungsleitung für Fahrzeuge, insbesondere für Fahrzeuge mit Elektroantrieb, die Energieversorgungsleitung umfassend mindestens einen eindrähtigen elektrischen Leiter und eine erste elektrische Isolierschicht, die den elektrischen Leiter umgibt, wobei der elektrische Leiter einen Querschnitt mit einer Breite und einer Höhe aufweist und wobei die Energieversorgungsleitung formstabil ist, erfindungsgemäß vorgesehen, dass der elektrische Leiter im Querschnitt zumindest eine fluiddicht umschlossene Durchflussöffnung aufweist, durch welche ein Kühlfluid zur Kühlung des elektrischen Leiters führbar ist.

Da das Kühlfluid direkt im zu kühlenden elektrischen Leiter geführt wird, ist eine optimale, im Wesentlichen verlustfreie Kühlung möglich.

Durch die aufgrund der Kühlung verringerte maximale Temperatur des mindestens einen elektrischen Leiters kann dessen Querschnitt entsprechend klein ausgelegt werden. Ebenso kann aufgrund der reduzierten maximalen Temperatur des mindestens einen elektrischen Leiters dessen elektrische Isolierung, insbesondere die erste elektrische Isolierschicht, aus einem Material aufgebaut sein, das in eine niedrigere Temperaturklasse fällt, was die Herstellung vereinfacht und Kosten spart. Beispielsweise käme als Material PVC in Frage.

Ein weiterer aus der mindestens einen Durchflussöffnung resultierender Vorteil ist, dass der elektrische Leiter eine im Vergleich zu einem eindrahtigen elektrischen Leiter derselben Masse aber ohne mindestens eine Durchflussöffnung, deutlich höhere statische bzw. mechanische Stabilität aufweist.

Die Energieversorgungsleitung kann beispielsweise auch bei Fahrzeugen mit Verbrennungsmotoren zum Einsatz kommen, um elektrische Verbraucher dieser Fahrzeuge mit Energie zu versorgen.

"Fahrzeuge mit Elektroantrieb" ist in größtmöglicher Allgemeinheit zu verstehen und daher nicht auf rein elektrisch angetriebene Fahrzeuge beschränkt, sondern umfasst z.B. auch Fahrzeuge mit Hybridantrieb.

Theoretisch ist eine erfindungsgemäße Energieversorgungsleitung auch mit mehreren eindrähtigen elektrischen Leitern denkbar. In diesem Fall ist jeder dieser Leiter eindrähtig und jeweils von der ersten elektrischen Isolierschicht umgeben. D.h. die (eindrähtigen) elektrischen Leiter sind jeweils zumindest durch die erste elektrische Isolierschicht von den anderen elektrischen Leitern elektrisch getrennt.

Beim mindestens einen eindrähtigen Leiter handelt es sich insbesondere nicht um verdrillte Drähte - letztere würden einen mehrdrahtigen Leiter ausbilden. Eindrähtige Leiter werden entsprechend auch als "aus Vollmaterial aufgebaut" oder "als Monoblock aufgebaut" bezeichnet, insbesondere um zum Ausdruck zu bringen, dass es sich bei einem eindrähtigen Leiter auch um ein formstabiles - und nicht notwendigerweise biegsames - Element handeln kann.

Vorzugsweise liegt die erste elektrische Isolierschicht am elektrischen Leiter an. Denkbar wäre z.B. aber auch eine Zwischenlage einer leitenden oder nicht leitenden Schicht oder Folie.

Der Querschnitt des elektrischen Leiters bzw. eine Querschnittsebene, in der sich der Querschnitt erstreckt, steht normal auf eine Ausbreitungs- bzw. Längsrichtung, was implizit durch die Angabe der Breite und Höhe zum Ausdruck gebracht ist. Die Ausbreitungs- bzw. Längsrichtung ist dabei nicht fix im Raum definiert, sondern wird durch die Tangente an jedem Punkt des Verlaufs des elektrischen Leiters lokal festgelegt. Im Folgenden wird die Ausbreitungs- bzw. Längsrichtung auch als erste Richtung bezeichnet.

Der Querschnitt muss nicht rechteckig sein, sondern kann zumindest abschnittsweise auch rund sein. Beispielsweise kann der Querschnitt abgerundete Ecken aufweisen oder elliptisch ausgebildet sein. In jedem Fall können die Breite und Höhe in zwei aufeinander normal stehenden Richtungen, der zweiten Richtung und der dritten Richtung, die in der Querschnittsebene liegen, definiert werden. Typischerweise wird die Breite parallel zur zweiten Richtung gemessen und die Höhe parallel zur dritten Richtung.

Die Energieversorgungsleitung ist formstabil, d.h. im Wesentlichen unflexibel, ausgeführt. Die Formstabilität der Energieversorgungsleitung kann z.B. durch geeignete, d.h. hinreichend starke, Dimensionierung des elektrischen Leiters und/oder der ersten elektrischen Isolierung erreicht oder erhöht werden. Weiters kann die Formstabilität der Energieversorgungsleitung z.B. auch durch geeignete Materialwahl des elektrischen Leiters und/oder der ersten elektrischen Isolierung erreicht oder erhöht werden.

Die zumindest eine Durchflussöffnung ist vom (Voll-)Material des elektrischen Leiters fluiddicht umschlossen.

Die Formstabilität der Energieversorgungsleitung stellt u.a. sicher, dass die Durchflussöffnung bzw. Durchflussöffnungen nicht unabsichtlich verschlossen wird bzw. werden, etwa indem die Energieversorgungsleitung abgeknickt wird.

Die mindestens eine Durchflussöffnung kann sich entlang der ersten Richtung erstrecken bzw. kann entlang der ersten Richtung einen Kanal für das Kühlfluid ausbilden. Entsprechend kann die Durchflussöffnung in Stirnflächen, die die Energieversorgungsleitung bzw. den mindestens einen elektrischen Leiter in der ersten Richtung begrenzen, münden. Um die Erfüllung der Kühlfunktion sicherzustellen, ist es jedoch auch möglich, dass die mindestens eine Durchflussöffnung in Seitenflächen, die den mindestens einen elektrischen Leiter begrenzen, - und in weiterer Folge z.B. in Seitenflächen der Energieversorgungsleitung - mündet. Das bedeutet insbesondere, dass der Verlauf der mindestens einen Durchflussöffnung bzw. des mindestens einen Kanals nicht zwangsläufig dem Verlauf der Energieversorgungsleitung bzw. des elektrischen Leiters folgen muss.

Indem der mindestens eine elektrische Leiter der Energieversorgungsleitung gekühlt wird, wird natürlich auch die Energieversorgungsleitung insgesamt gekühlt.

Als Kühlfluid kommt insbesondere Luft in Frage, wenngleich auch Flüssigkeiten zur Kühlung denkbar wären. Für viele Anwendungsfälle ist es dabei - nicht zuletzt aufgrund der im Wesentlichen verlustfreien Kühlung, die durch die Führung des Kühlfluids im elektrischen Leiter ermöglicht wird - ausreichend, Umgebungsluft zur Kühlung zu verwenden. Die zur Kühlung verwendete Luft kann mittels eines Gebläses bzw. eines Ventilators auf einfache Art und Weise durch den elektrischen Leiter geblasen werden.

Bei einer bevorzugten Ausführungsform der erfindungsgemäßen Energieversorgungsleitung ist vorgesehen, dass die Breite größer ist als die Höhe, wobei die Breite vorzugsweise mindestens zweimal so groß ist wie die Höhe. Der elektrische Leiter kann somit als Flachleiter ausgeführt werden, womit auch die Energieversorgungsleitung insgesamt flach ausgeführt sein kann, was für den Einbau in Fahrzeugen aufgrund der üblicherweise begrenzten Platzverhältnisse vorteilhaft ist.

Bei einer bevorzugten Ausführungsform der erfindungsgemäßen Energieversorgungsleitung ist vorgesehen, dass mehrere, vorzugsweise vier, Durchflussöffnungen vorgesehen sind, die in einer zweiten Richtung gesehen hintereinander angeordnet sind, wobei die Breite des elektrischen Leiters in der zweiten Richtung gemessen ist. Für jede dieser Durchflussöffnungen gilt klarerweise, dass diese im Querschnitt vom elektrischen Leiter bzw. von dessen Material fluiddicht umschlossen ist. Auf diese Weise lässt sich eine besonders homogene Temperaturverteilung über den Querschnitt des elektrischen Leiters erzielen.

Bei einer besonders bevorzugten Ausführungsform der erfindungsgemäßen Energieversorgungsleitung ist vorgesehen, dass in einer dritten Richtung gesehen die Durchflussöffnungen ausschließlich nebeneinander angeordnet sind, wobei die Höhe des elektrischen Leiters in der dritten Richtung gemessen ist. D.h. die Durchflussöffnungen sind in diesem Fall in der dritten Richtung nicht hintereinander angeordnet. Im Querschnitt des elektrischen Leiters ergibt sich somit eine Anordnung der Durchflussöffnungen in einer Reihe, die sich entlang der zweiten Richtung erstreckt, wobei der Verlauf der Reihe natürlich nicht parallel zur zweiten Richtung sein muss.

Die Reihenanordnung muss dabei nicht geradlinig sein, sondern stellt lediglich sicher, dass in der zweiten Richtung gesehen eine auf eine Durchflussöffnung folgende Durchflussöffnung hinter sämtlichen vorhergehenden Durchflussöffnungen liegt.

Bei einer bevorzugten Ausführungsform der erfindungsgemäßen Energieversorgungsleitung ist vorgesehen, dass im Querschnitt des elektrischen Leiters die mindestens eine Durchflussöffnung eine eckige, bevorzugt rechteckige, besonders bevorzugt quadratische, Form aufweist. Diese Form erweist sich in der Herstellung sowie im Hinblick auf die Möglichkeit, Anschlussmittel für das Kühlfluid vorzugsehen, als besonders einfach und günstig. Grundsätzlich sind aber natürlich beliebige Formen der mindestens einen Durchflussöffnung im Querschnitt denkbar, insbesondere auch runde wie z.B. kreisförmige, elliptische oder Formen mit abgerundeten Ecken.

Bei einer bevorzugten Ausführungsform der erfindungsgemäßen Energieversorgungsleitung ist vorgesehen, dass der elektrische Leiter als Strangpressprofil ausgebildet ist. Indem der elektrische Leiter als Strangpressprofil bzw. als Hohlkammerprofil ausgeführt ist, kann eine extrem günstige Herstellung als Meterware in einem Strangpressverfahren, insbesondere im sog. CONFORM-Verfahren, erfolgen.

Bei einer bevorzugten Ausführungsform der erfindungsgemäßen Energieversorgungsleitung ist vorgesehen, dass eine die erste elektrische Isolierschicht umgebende Abschirmschicht vorgesehen ist sowie eine die Abschirmschicht umgebende zweite elektrische Isolierschicht. Die Abstrahlung von ungewünschten elektromagnetischen Feldern von der Energieversorgungsleitung kann durch die Abschirmschicht verhindert werden, was insbesondere die Verwendungsmöglichkeit der erfindungsgemäßen Energieversorgungsleitung bei Hochvoltanwendungen mit Spannungen, die typischerweise im Bereich von mehreren hundert bis tausend Volt liegen, verbessert. Die Abschirmschicht kann dabei in an sich bekannter Weise ausgeführt sein, z.B. als dünnes Blech und/oder als Folie und/oder als Drahtgeflecht.

Umgekehrt wird natürlich auch eine Abschirmung gegen unerwünschte äußere elektromagnetische Strahlung erzielt.

Aufgrund der niedrigen maximalen Temperatur des mindestens einen gekühlten elektrischen Leiters kann auch die zweite elektrische Isolierschicht aus einem Material einer niedrigen Temperaturklasse aufgebaut sein, was die Herstellung vereinfacht und Kosten spart.

Bei einer bevorzugten Ausführungsform der erfindungsgemäßen Energieversorgungsleitung ist vorgesehen, dass der elektrische Leiter aus Aluminium oder einer Aluminiumlegierung oder Kupfer oder einer Kupferlegierung gefertigt ist. Neben der Sicherstellung besonders guter elektrischer Eigenschaften wird durch diese Materialwahl auch eine ausgezeichnete Herstellbarkeit durch Strangpressen gewährleistet.

Bei einer bevorzugten Ausführungsform der erfindungsgemäßen Energieversorgungsleitung ist vorgesehen, dass mehrere elektrische Leiter vorgesehen sind. Gemäß dem oben Gesagten weist jeder dieser elektrischen Leiter im Querschnitt mindestens eine Durchflussöffnung auf und kann somit gekühlt werden. Dies kann besonders bei Anwendungen vorteilhaft sein bei denen sehr viel Strom parallel zu unterschiedlichen Verbrauchern, insbesondere Elektromotoren, zugeführt werden muss.

Um eine problemlose Einkoppelung sowie Auskoppelung des Kühlfluids in den mindestens einen elektrischen Leiter zu gewährleisten, ist erfindungsgemäß ein System vorgesehen, das System umfassend eine erfindungsgemäße Energieversorgungsleitung sowie eine oder zwei Endkappen, die oder von denen jeweils eine in einem Endbereich der Energieversorgungsleitung befestigt ist und mindestens ein Anschlussmittel für das Kühlfluid aufweist, um das Kühlfluid der Energieversorgungsleitung zuzuführen und/oder von dieser abzuführen.

Bei den Anschlussmitteln kann es sich z.B. um an sich bekannte Steck- oder Schraubverbindungen oder sonstige Anschlüsse für, insbesondere als Kühlmittel eingesetzte, Gase oder Flüssigkeiten handeln.

Die Zuführung bzw. Abführung eines gasförmigen Kühlfluids, insbesondere von Luft, ist, wie bereits erwähnt, z.B. mittels eines Ventilators oder eines Gebläses möglich. Die Zuführung bzw. Abführung eines flüssigen Kühlfluids, beispielsweise von Wasser oder von einem Öl, kann z.B. mittels einer Pumpe erfolgen.

Es versteht sich, dass die Endkappe/n für das Kühlfluid dicht mit der Energieversorgungsleitung verbunden ist/sind, sodass es zu keinem unerwünschten Austritt des Kühlfluids zwischen der Energieversorgungsleitung und der/n Endkappe/n kommen kann.

Die Befestigung der Endkappe/n kann beispielsweise durch Verkleben und/oder mittels eines Presssitzes erfolgen.

Die mindestens eine Endkappe erleichtert somit die Verwendung der erfindungsgemäßen Energieversorgungsleitung, welche bei der Verwendung mittels des Kühlfluids gekühlt wird. Insbesondere wenn beide Enden bzw. Endbereiche der Energieversorgungsleitung mit Endkappen versehen sind, können notwendige Adaptionen im Bereich von Steckern minimiert oder ganz vermieden werden, und die Energieversorgungsleitung kann trotzdem mit dem Kühlfluid gekühlt werden. Dies erleichtert die Einsetzbarkeit des erfindungsgemäßen Systems gewaltig.

Bei einem erfindungsgemäßen System oder einer bevorzugten Ausführungsform des erfindungsgemäßen Systems ist vorgesehen, dass mindestens eine Abgangsleitung vorgesehen ist, die mit der Energieversorgungsleitung verbunden ist und zumindest im Bereich der Energieversorgungsleitung quer, vorzugsweise normal, zu dieser verläuft, wobei die Abgangsleitung mindestens einen elektrischen Leiter aufweist und eine diesen umgebende erste elektrische Isolationsschicht, und dass der mindestens eine elektrische Leiter der Abgangsleitung mit dem mindestens einen elektrischen Leiter der Energieversorgungsleitung elektrisch leitend verbunden ist. Mit anderen Worten besteht eine elektrische Verbindung zwischen dem mindestens einen elektrischen Leiter der Energieversorgungsleitung und dem mindestens einen elektrischen Leiter der mindestens einen Abgangsleitung.

Auf diese Weise lassen sich problemlos einzelne elektrische Verbraucher, die jeweils nur einen relativ kleinen Teil der insgesamt über den mindestens einen elektrischen Leiter transportierten elektrischen Leistung benötigen, über die jeweilige Abgangsleitung mit Strom versorgen. Aufgrund des relativ geringen Stroms, der über jede Abgangsleitung fließt, muss die mindestens eine Abgangsleitung typischerweise nicht mittels des Kühlfluids gekühlt werden und ist es typischerweise nicht notwendig, dass jede Abgangsleitung ebenfalls mit mindestens einer Durchflussöffnung für das Kühlfluid versehen ist.

Der mindestens eine elektrische Leiter der Abgangsleitung muss entsprechend auch nicht eindrahtig ausgeführt sein.

Typischerweise kommen als Materialien für den mindestens einen elektrischen Leiter der Abgangsleitung Aluminium oder eine Aluminiumlegierung oder Kupfer oder eine Kupferlegierung in Frage.

Zur Sicherstellung einer dauerhaften, stabilen elektrischen Verbindung zwischen dem mindestens einen elektrischen Leiter und der mindestens einen Abgangsleitung ist es bei einer besonders bevorzugten Ausführungsform des erfindungsgemäßen Systems vorgesehen, dass der mindestens eine elektrische Leiter der mindestens einen Abgangsleitung mit dem mindestens einen elektrischen Leiter der Energieversorgungsleitung zur elektrischen Verbindung, bevorzugt mittels Reibschweißen, besonders bevorzugt mittels Ultraschallschweißen, verschweißt ist.

Bei einer besonders bevorzugten Ausführungsform des erfindungsgemäßen Systems ist vorgesehen, dass der mindestens eine elektrische Leiter der Energieversorgungsleitung und der mindestens eine elektrische Leiter der mindestens einen Abgangsleitung in einem die elektrische Verbindung umfassenden Kontaktbereich abisoliert sind, dass ein Gehäuse vorgesehen ist, welches Gehäuse mit der Energieversorgungsleitung und der Abgangsleitung verbunden ist, und dass zumindest der Kontaktbereich vollständig innerhalb des Gehäuses angeordnet ist.

Die Abisolierung ermöglicht die einfache Herstellung einer dauerhaften elektrischen Verbindung, da somit der mindestens eine elektrische Leiter der Energieversorgungsleitung und der mindestens eine elektrische Leiter der mindestens einen Abgangsleitung zugänglich für eine elektrische Kontaktierung werden. Das Gehäuse schützt die elektrische Verbindung, insbesondere Verschweißung, gegen äußere Einflüsse, wie z.B. Staub oder Wasser. Vorzugsweise ist das Gehäuse mit der Energieversorgungsleitung und der mindestens einen Abgangsleitung fluiddicht, insbesondere im Hinblick auf das Kühlfluid, verbunden.

Indem zumindest der Kontaktbereich vollständig innerhalb des Gehäuses angeordnet ist, sind damit klarerweise zwangsläufig zumindest jene Teile bzw. Abschnitt der Energieversorgungsleitung und der mindestens einen Abgangsleitung innerhalb des Gehäuses angeordnet, die im Kontaktbereich liegen.

Bei einer besonders bevorzugten Ausführungsform des erfindungsgemäßen Systems ist vorgesehen, dass die Abgangsleitung eine Abschirmungsschicht aufweist, die die erste elektrische Isolationsschicht umgibt, sowie eine die Abschirmungsschicht umgebende zweite elektrische Isolationsschicht und dass die Abschirmungsschicht der Abgangsleitung mit der Abschirmschicht der Energieversorgungsleitung über das Gehäuse elektrisch leitend verbunden ist.

D.h. sowohl die Abschirmungsschicht als auch die Abschirmschicht sind mit dem Gehäuse elektrisch verbunden und damit auf demselben elektrischen Potential, um eine optimale Abschirmung von unerwünschter elektromagnetischer Strahlung, auch im Kontaktbereich, sicherzustellen. Diese Abschirmung betrifft primär elektromagnetische Strahlung, die von den elektrischen Leitern der Energieversorgungsleitung und der mindestens einen Abgangsleitung abgestrahlt wird. Umgekehrt wird aber natürlich auch eine Abschirmung gegen unerwünschte äußere elektromagnetische Strahlung erzielt.

Diese Ausführungsvariante eignet sich daher besonders gut für Hochvoltanwendungen.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine schematische axonometrische Darstellung einer erfindungsgemäßen Energieversorgungsleitung
- Fig. 2: in Aufsicht eine schematische Schnittdarstellung eines Systems umfassend eine Energieversorgungsleitung gemäß dem Ausführungsbeispiel der Fig. 1 sowie eine Abgangsleitung

### WEGE ZUR AUSFÜHRUNG DER ERFINDUNG

Fig. 1 zeigt in einer schematischen axonometrischen Darstellung eine erfindungsgemäße formstabile Energieversorgungsleitung 1 für Fahrzeuge, insbesondere für Fahrzeuge mit Elektroantrieb wie beispielsweise Hybridfahrzeuge. Im gezeigten Ausführungsbeispiel weist die Energieversorgungsleitung 1 einen eindrähtigen elektrischen Leiter 2 auf, der grundsätzlich aus einem Vollmaterial, beispielsweise aus Aluminium oder einer Aluminiumlegierung aufgebaut ist. Der elektrische Leiter 2 ist von einer ersten elektrischen Isolierschicht 3 umgeben, die beispielsweise aus PVC aufgebaut ist.

In Fig. 1 ist eine Stirnseite der Energieversorgungsleitung 1 mit einem in der Zeichenebene liegenden Querschnitt der Energieversorgungsleitung 1 und somit insbesondere mit einem Querschnitt des elektrischen Leiters 2 dargestellt. Der Querschnitt steht dabei normal auf eine erste Richtung 20, die durch die Tangente an jedem Punkt des Verlaufs des elektrischen Leiters 2 lokal definiert ist. Die erste Richtung 20, eine zweite Richtung 21 und eine dritte Richtung 22 stehen wechselseitig normal aufeinander. Die zweite Richtung 21 und die dritte Richtung 22 spannen eine Querschnittsebene, in der der Querschnitt liegt, auf und liegen in der Zeichenebene der Fig. 1. Parallel zur zweiten Richtung 21 wird eine Breite 4 des elektrischen Leiters 2 gemessen und parallel zur dritten Richtung 22 eine Höhe 4 des elektrischen Leiters 2.

Der elektrische Leiter 2 weist im Querschnitt zumindest eine Durchflussöffnung 6 auf, wobei im dargestellten Ausführungsbeispiel vier Durchflussöffnungen 6 vorgesehen sind. Jede Durchflussöffnung 6 ist vom Vollmaterial des elektrischen Leiters 2 fluiddicht umschlossen und dient dazu, ein Kühlfluid, beispielsweise Luft 11 (vgl. Fig. 2), durch den elektrischen Leiter 2 zu führen, um diesen zu kühlen. Aufgrund der Kühlung kann der elektrische Leiter 2 hohe Ströme aufnehmen und dabei trotzdem sehr kompakt dimensioniert sein. Zudem kann das Material der ersten elektrischen Isolierschicht 3 aus einer niedrigen Temperaturklasse gewählt sein.

Im dargestellten Ausführungsbeispiel ist der elektrische Leiter 2 als Flachleiter ausgeführt, wobei die Breite 4 mindestens das Zweifache der Höhe 5 beträgt. Konkret kann die Breite 4 beispielsweise 2 cm betragen und die Höhe 5 0,5 cm.

Die vier Durchflussöffnungen 6 verlaufen entlang der ersten Richtung und münden in die Stirnseiten des elektrischen Leiters 2 bzw. der Energieversorgungsleitung 1. Die vier Durchflussöffnungen 6 sind in der zweiten Richtung 21 gesehen in regelmäßigen Abständen hintereinander angeordnet. In der dritten Richtung 22 gesehen sind die vier Durchflussöffnungen 6 ausschließlich nebeneinander angeordnet, d.h. es wird nur eine Reihe durch die Durchflussöffnungen 6 ausgebildet. Im dargestellten Ausführungsbeispiel ergibt sich somit über den gesamten Querschnitt des elektrischen Leiters 2 eine homogene Kühlung bzw. eine homogen verteilte Temperatur.

Der die Durchflussöffnungen 6 aufweisende elektrische Leiter 2 kann mittels eines Strangpressverfahrens, insbesondere mittels des sog. CONFORM-Verfahrens, in besonders wirtschaftlicher Weise als Meterware hergestellt werden. Hierbei können unterschiedlichste Formen der Durchflussöffnungen 6 im Querschnitt des elektrischen Leiters 2 problemlos realisiert werden, insbesondere runde Formen. Im dargestellten Ausführungsbeispiel weisen die Durchflussöffnungen 6 quadratische Form auf.

Im dargestellten Ausführungsbeispiel weist die Energieversorgungsleitung 1 außerdem eine die erste elektrische Isolierschicht 3 umgebende Abschirmschicht 7 auf sowie eine die Abschirmschicht 7 umgebende zweite elektrische Isolierschicht 8. Letztere kann aufgrund der Kühlung des elektrischen Leiters 2 ebenfalls aus einem Material einer niedrigen Temperaturklasse ausgebildet sein, beispielsweise aus PVC. Die Abschirmschicht 7 kann beispielsweise als Metallfolie mit darüberliegendem Drahtgeflecht ausgeführt sein und verhindert insbesondere die Abstrahlung von ungewünschten elektromagnetischen Feldern von der Energieversorgungsleitung 1. Dies ist insbesondere bei Hochvoltanwendungen vorteilhaft.

Um das Kühlfluid bzw. die Luft 11 zur Kühlung der Energieversorgungsleitung 1 optimal zuführen und von der Energieversorgungsleitung 1 wieder abführen zu können, sind Endkappen 9 vorgesehen, die in jeweils einem Endbereich der Energieversorgungsleitung 1 an dieser fluiddicht befestigt sind und mit der Energieversorgungsleitung 1 eine Ausführungsform eines erfindungsgemäßen Systems ausbilden, vgl. Fig. 2. Im dargestellten Ausführungsbeispiel der Fig. 2 weisen die Endkappen 9 entsprechende Stutzen 10 auf, die als Anschlussmittel für die Luft 11 bzw. für (nicht dargestellte) Leitungen, durch die die Luft 11 zu- und abgeleitet wird, fungieren. D.h. die für die Kühlung vorgesehene Luft 11, bei der es sich je nach Anwendungsfall auch um Umgebungsluft handeln kann, die vor dem Eintritt in die Energieversorgungsleitung 1 vorzugsweise gefiltert wird, wird über eine der Endkappen 9 zugeführt. Die Luft 11 kann dabei über ein Gebläse oder einen Ventilator (nicht dargestellt) in Richtung dieser Endkappe 9 geblasen werden. Die Luft 11 strömt sodann durch die Durchflussöffnungen 6 und kühlt so den gesamten elektrischen Leiter 2, bevor sie - typischerweise durch den elektrischen Leiter 2 erwärmt - zunächst in die andere der beiden Endkappen 9 aus dem elektrischen Leiter 2 austritt. Über diese Endkappe 9 wird die Luft 11 abtransportiert, vorzugsweise indem die Luft 11 über den Stutzen 10 dieser Endkappe 9 in eine wegführende Leitung (nicht dargestellt) strömt. Die - im Wesentlichen luftdichte - Verbindung zwischen den Stutzen 10 und den Leitungen (nicht dargestellt) kann dabei in an sich bekannter Weise erfolgen, beispielsweise über einen Presssitz.

Das in Fig. 2 dargestellte System umfasst weiters eine Abgangsleitung 12, über die ein Teil des Stroms von der Energieversorgungsleitung 1 zu mindestens einem elektrischen Verbraucher geführt werden kann. Diese Abgangsleitung 12 verläuft im gezeigten Ausführungsbeispiel im Bereich der Energieversorgungsleitung 1 normal zu dieser. Die Abgangsleitung 12 weist zumindest einen - im gezeigten Ausführungsbeispiel genau einen - elektrischen Leiter 13 auf, der nicht unbedingt eindrahtig ausgeführt sein muss und beispielsweise ebenfalls aus Aluminium oder einer Aluminiumlegierung gefertigt sein kann. Der elektrische Leiter 13 ist von einer ersten elektrischen Isolationsschicht 14 umgeben.

Zur elektrischen Verbindung der elektrischen Leiter 2 und 13 sind diese in einem Kontaktbereich 18 abisoliert und im Kontaktbereich miteinander - im gezeigten Ausführungsbeispiel durch eine Ultraschallschweißung 17 (in Fig. 2 punktiert angedeutet) - verschweißt. Zum Schutz vor äußeren Einflüssen ist ein Gehäuse 19 (in Fig. 2 strichliert angedeutet) vorgesehen, das fluiddicht mit der Energieversorgungsleitung 1 und der Abgangsleitung 12 abschließt, wobei zumindest der Kontaktbereich 18 - und damit auch die Ultraschallverschweißung 17 - vollständig innerhalb des Gehäuses 18 angeordnet ist.

Darüberhinaus ist im gezeigten Ausführungsbeispiel bei der Abgangsleitung 12 eine Abschirmungsschicht 15 vorgesehen, die die erste elektrische Isolationsschicht 14 umgibt und beispielsweise aus einer metallischen Folie und einem darüber angeordneten Drahtgeflecht aufgebaut sein kann. Über der Abschirmungsschicht 15 ist eine zweite elektrische Isolationsschicht 16 vorgesehen. D.h. die zweite elektrische Isolationsschicht 16 umgibt die Abschirmungsschicht 15. Die Abschirmungsschicht 15 dient insbesondere dazu, eine Abstrahlung unerwünschter elektromagnetischer Felder von der Abgangsleitung 12 zu verhindern. Dies ist insbesondere bei Hochvoltanwendungen des Systems vorteilhaft.

Um sicherzustellen, dass die Abschirmungsschicht 15 und die Abschirmschicht 7 auf gleichem elektrischen Potential liegen und somit eine optimale Abschirmung erreicht wird, sind die Schichten 15, 7 über das Gehäuse 19 miteinander elektrisch leitend verbunden.

### BEZUGSZEICHENLISTE

- 1: Energieversorgungsleitung
- 2: Elektrischer Leiter
- 3: Erste elektrische Isolierschicht
- 4: Breite des elektrischen Leiters
- 5: Höhe des elektrischen Leiters
- 6: Durchflussöffnung
- 7: Abschirmschicht
- 8: Zweite elektrische Isolierschicht
- 9: Endkappe
- 10: Stutzen
- 11: Luft
- 12: Abgangsleitung
- 13: Elektrischer Leiter der Abgangsleitung
- 14: Erste elektrische Isolationsschicht der Abgangsleitung
- 15: Abschirmungsschicht der Abgangsleitung
- 16: Zweite elektrische Isolationsschicht der Abgangsleitung
- 17: Ultraschallverschweißung
- 18: Kontaktbereich
- 19: Gehäuse
- 20: Erste Richtung
- 21: Zweite Richtung
- 22: Dritte Richtung

## Patentansprüche

1. Energieversorgungsleitung (1) für Fahrzeuge, insbesondere für Fahrzeuge mit Elektroantrieb,
die Energieversorgungsleitung (1) umfassend mindestens einen eindrähtigen elektrischen Leiter (2) und eine erste elektrische Isolierschicht (3), die den elektrischen Leiter (2) umgibt, wobei der elektrische Leiter (2) einen Querschnitt mit einer Breite (4) und einer Höhe (5) aufweist und wobei die Energieversorgungsleitung (1) formstabil ist, **dadurch gekennzeichnet, dass** der elektrische Leiter (2) im Querschnitt zumindest eine fluiddicht umschlossene Durchflussöffnung (6) aufweist, durch welche ein Kühlfluid (11) zur Kühlung des elektrischen Leiters (2) führbar ist.

2. Energieversorgungsleitung (1) nach Anspruch 1, **dadurch gekennzeichnet, dass** die Breite (4) größer ist als die Höhe (5), wobei die Breite (4) vorzugsweise mindestens zweimal so groß ist wie die Höhe (5).

3. Energieversorgungsleitung (1) nach einem der Ansprüche 1 bis 2, **dadurch gekennzeichnet, dass** mehrere, vorzugsweise vier, Durchflussöffnungen (6) vorgesehen sind, die in einer zweiten Richtung (21) gesehen hintereinander angeordnet sind, wobei die Breite (4) des elektrischen Leiters (2) in der zweiten Richtung (21) gemessen ist.

4. Energieversorgungsleitung (1) nach Anspruch 3, **dadurch gekennzeichnet, dass** in einer dritten Richtung (22) gesehen die Durchflussöffnungen (6) ausschließlich nebeneinander angeordnet sind, wobei die Höhe (5) des elektrischen Leiters (2) in der dritten Richtung (22) gemessen ist.

5. Energieversorgungsleitung (1) nach einem der Ansprüche 1 bis 4, **dadurch gekennzeichnet, dass** im Querschnitt des elektrischen Leiters (2) die mindestens eine Durchflussöffnung (6) eine eckige, bevorzugt rechteckige, besonders bevorzugt quadratische, Form aufweist.

6. Energieversorgungsleitung (1) nach einem der Ansprüche 1 bis 5, **dadurch gekennzeichnet, dass** der elektrische Leiter (2) als Strangpressprofil ausgebildet ist.

7. Energieversorgungsleitung (1) nach einem der Ansprüche 1 bis 6, **dadurch gekennzeichnet, dass** eine die erste elektrische Isolierschicht (3) umgebende Abschirmschicht (7) vorgesehen ist sowie eine die Abschirmschicht (7) umgebende zweite elektrische Isolierschicht (8).

8. Energieversorgungsleitung (1) nach einem der Ansprüche 1 bis 7, **dadurch gekennzeichnet, dass** der elektrische Leiter (2) aus Aluminium oder einer Aluminiumlegierung oder Kupfer oder einer Kupferlegierung gefertigt ist.

9. Energieversorgungsleitung (1) nach einem der Ansprüche 1 bis 8, **dadurch gekennzeichnet, dass** mehrere elektrische Leiter (2) vorgesehen sind.

10. System umfassend eine Energieversorgungsleitung (1) nach einem der Ansprüche 1 bis 9 sowie eine oder zwei Endkappen (9), die oder von denen jeweils eine in einem Endbereich der Energieversorgungsleitung (1) befestigt ist und mindestens ein Anschlussmittel (10) für das Kühlfluid (11) aufweist, um das Kühlfluid (11) der Energieversorgungsleitung (1) zuzuführen und/oder von dieser abzuführen.

11. System umfassend eine Energieversorgungsleitung (1) nach einem der Ansprüche 1 bis 9 oder System nach Anspruch 10, **dadurch gekennzeichnet, dass** mindestens eine Abgangsleitung (12) vorgesehen ist, die mit der Energieversorgungsleitung (1) verbunden ist und zumindest im Bereich der Energieversorgungsleitung (1) quer, vorzugsweise normal, zu dieser verläuft, wobei die Abgangsleitung (12) mindestens einen elektrischen Leiter (13) aufweist und eine diesen umgebende erste elektrische Isolationsschicht (14), und dass der mindestens eine elektrische Leiter (13) der Abgangsleitung (12) mit dem mindestens einen elektrischen Leiter (2) der Energieversorgungsleitung (1) elektrisch leitend verbunden ist.

12. System nach Anspruch 11, **dadurch gekennzeichnet, dass** der mindestens eine elektrische Leiter (13) der mindestens einen Abgangsleitung (12) mit dem mindestens einen elektrischen Leiter (2) der Energieversorgungsleitung (1) zur elektrischen Verbindung, bevorzugt mittels Reibschweißen, besonders bevorzugt mittels Ultraschallschweißen, verschweißt ist.

13. System nach einem der Ansprüche 11 bis 12, **dadurch gekennzeichnet, dass** der mindestens eine elektrische Leiter (2) der Energieversorgungsleitung (1) und der mindestens eine elektrische Leiter (13) der mindestens einen Abgangsleitung (12) in einem die elektrische Verbindung (17) umfassenden Kontaktbereich (18) abisoliert sind, dass ein Gehäuse (19) vorgesehen ist, welches Gehäuse (19) mit der Energieversorgungsleitung (1) und der Abgangsleitung (12) verbunden ist, und dass zumindest der Kontaktbereich (18) vollständig innerhalb des Gehäuses (19) angeordnet ist.

14. System nach Anspruch 13, **dadurch gekennzeichnet, dass** die Abgangsleitung (12) eine Abschirmungsschicht (15) aufweist, die die erste elektrische Isolationsschicht (14) umgibt, sowie eine die Abschirmungsschicht (15) umgebende zweite elektrische Isolationsschicht (16) und dass die Abschirmungsschicht (15) der Abgangsleitung (12) mit der Abschirmschicht (7) der Energieversorgungsleitung (1) über das Gehäuse (19) elektrisch leitend verbunden ist.
